# EUROPÄISCHE PATENTSCHRIFT

(11) **EP 1 467 102 B1**
(45) Veröffentlichungstag und Bekanntmachung des Hinweises auf die Patenterteilung: **07.03.2007**
(21) Anmeldenummer: 04008507.8
(22) Anmeldetag: 07.04.2004
(51) Int. Cl.: F04D 23/00, F04D 29/08

(54) **Gebläse**
Blower
Soufflante

(30) Priorität: 07.04.2003 DE 10315779
(43) Veröffentlichungstag der Anmeldung: 13.10.2004
(73) Patentinhaber: J. Eberspächer GmbH & Co. KG, 73730 Esslingen (DE)
(72) Erfinder: Haefner, Michael, 70469 Stuttgart (DE); Alber, Andreas, 70619 Stuttgart (DE)
(74) Vertreter: Ruttensperger, Bernhard

(56) Entgegenhaltungen:
- DE-A- 19 720 281
- DE-A- 19 921 765
- DE-C- 874 503
- DE-C- 19 847 522
- DE-C- 19 849 836
- DE-C- 19 906 515
- US-A- 3 382 809
- US-A- 3 964 888

## Beschreibung

Die vorliegende Erfindung betrifft ein Gebläse, insbesondere Verbrennungsluftgebläse für ein Fahrzeugheizgerät, umfassend ein Gebläsegehäuse mit einem Eintrittsbereich und einem Austrittsbereich für das zu fördernde Medium sowie ein Förderrad mit einer Förderschaufelanordnung, wobei das Förderrad an dem Gebläsegehäuse zur Drehung um eine Drehachse getragen ist und in Zusammenwirkung mit dem Gebläsegehäuse einen Förderkanalbereich begrenzt, wie es im Oberbegriff des Anspruchs 1 definiert ist.

Derartige Gebläse, welche im Allgemeinen auch als Seitenkanalgebläse bezeichnet werden, werden beispielsweise im Fahrzeugbereich eingesetzt, um die in Standheizungen oder Zuheizern erforderliche Verbrennungsluft in eine Brennkammer einzuspeisen. Bei diesen Gebläsen ist das turbinenradartig ausgebildete Förderrad so positioniert, dass es einer Seite des Gebläsegehäuses gegenüber liegt und auf diese Art und Weise zwischen dem Förderrad und dem Gebläsegehäuse ein Volumenbereich begrenzt wird, der allgemein als Förderkanalbereich bezeichnet werden kann und in welchem das zu fördernde Medium, also beispielsweise die Verbrennungsluft, komprimiert bzw. vom Eintrittsbereich zum Austrittsbereich gefördert wird. Um beim Fördern bzw. Komprimieren dieses zu fördernden Mediums die Druckverluste so gering als möglich zu halten, ist es im Allgemeinen bekannt, den Abstand zwischen dem Förderrad und der diesem gegenüber liegenden Seite bzw. Oberfläche des Gebläsegehäuses so gering als möglich einzustellen. Im Allgemeinen liegt hier also eine Stirnwandung des Förderrads bzw. einer Außenschale desselben einer Oberfläche des Gebläsegehäuses mit sehr geringem Abstand im Bereich von einigen Zehntel Millimeter gegenüber. Um diese Präzision erreichen zu können, müssen diese beiden Bauteile mit entsprechender Fertigungsgenauigkeit bereitgestellt werden, was im Allgemeinen bedeutet, dass das Gebläsegehäuse an derjenigen Seite, an der es zusammen mit dem Förderrad durch geringen gegenseitigen Abstand einen möglichst dichten Abschluss des Förderkanalbereichs erlangen soll, durch Drehbearbeitung nachgearbeitet wird.

Aus der DE 197 20 281 A1 ist ein Gebläse gemäß dem Oberbegriff des Anspruchs 1 bekannt. Bei diesem bekannten Gebläse wird ein Rotor, durch welchen die Verbrennungsluft für ein Fahrzeugheizgerät gefördert wird, durch einen Elektromotor zur Drehung angetrieben. Der auch als Förderrad zu interpretierende Rotor dreht sich über einem ringartigen Förderkanal an einem feststehenden Gehäuse. Im radial äußeren Bereich ist im Rotor an der dem Gehäuse gegenüber liegenden Seite eine ringartige Einsenkung in Form einer Nut gebildet, in welche ein am Gehäuse gebildeter ringartiger Vorsprung eingreift. Auf diese Art und Weise ist zwischen dem Gehäuse und dem Rotor eine Labyrinthdichtung gebildet, mit welcher das Entweichen von geförderter Luft nach außen hin vermieden werden kann.

Die US 3 382 809 A offenbart ein Gebläse, bei welchem zwischen einem Förderrad und einem einen ringartigen Kanal aufweisenden Gehäuse sowohl im radial äußeren Bereich als auch im radial inneren Bereich des ringartigen Kanals eine Dichtungsanordnung vorgesehen ist. In diesem Bereich überlappen sich das Förderrad und das Gehäuse in axialer Richtung, so dass einerseits radial innen und radial außen jeweils eine Labyrinthdichtungsformation gebildet ist, und andererseits durch das Zwischenlagern von elastischen Dichtungselementen ein zusätzlicher dichter Abschluss erlangt werden kann.

Die DE 198 47 522 C1 offenbart ein Ringkanalgebläse mit einem Gehäuse, in welchem ein ringartiger Kanal ausgebildet ist. Über diesem ringartigen Kanal bzw. der entsprechenden Stirnseite des Gehäuses ist ein Förderrad angeordnet. Zwischen dem Förderrad und dem Gehäuse und somit auch dem ringartigen Kanal ist ein definierter Abstand dadurch vorgegeben, dass an dem Gehäuse ein das Förderrad axial abstützendes und somit den Abstand definierendes Drehlager vorgesehen ist, gegen welches das Förderrad durch die Wirkung einer Vorspannfeder gepresst ist.

Die US 3 964 888 A zeigt eine Pumpvorrichtung, mit einem in einem Gehäuse gebildeten ringartigen Kanal und einem darüber rotierenden Förderrad. An dem Gehäuse ist in einem den Kanal radial außen umgebenden Bereich ein ringartiger Vorsprung gebildet, der in eine entsprechende Aussparung des Förderrads eingreift.

Aus der DE 198 49 836 C1 ist ein Gebläse bekannt, bei welchem zum Vorgeben eines definierten Abstands zwischen einem Förderrad und einem einen ringartigen Kanal aufweisenden Gehäuse Abstandshalter eingebaut werden. Diese Abstandshalter werden, nachdem das Förderrad in definierter Positionierung festgelegt worden ist und an einer dieses antreibenden Welle arretiert worden ist, bei der ersten Inbetriebnahme des Gebläses abgeschert.

Die DE 199 21 765 A1 offenbart ein Seitenkanalgebläse, bei welchem zum Vermindern einer Leckage im Übergangsbereich zwischen einem Förderrad und einem den Ringkanal aufweisenden Gehäuse eine labyrinthdichtungsartige Formation mit wenigstens einer Kanten bildenden Kontur vorgesehen ist.

Aus der DE 874 503 C ist eine Gasförderpumpe mit einem Förderrad und einem in einem Gehäuse gebildeten ringartigen Kanalbereich vorgesehen. Zwischen dem Förderrad und dem Gehäuse sind ineinander eingreifende Vorsprungs- bzw. Einsenkungsformationen vorhanden, um nach Art von Labyrinthdichtungen das Entweichen des unter Druck zu fördernden Mediums zu verhindern.

Es ist die Aufgabe der vorliegenden Erfindung, ein gattungsgemäßes Gehäuse so weiterzubilden, dass bei einfacher Montierbarkeit eine im Betrieb auftretende Leckage des unter Druck geförderten Mediums minimiert werden kann.

Gemäß der vorliegenden Erfindung wird diese Aufgabe gelöst durch ein Gebläse, insbesondere Verbrennungsluftgebläse für ein Fahrzeugheizgerät, gemäß Anspruch 1. Dieses umfasst ein Gebläsegehäuse mit einem Eintrittsbereich und einem Austrittsbereich für das zu fördernde Medium sowie ein Förderrad mit einer Förderschaufelanordnung, wobei das Förderrad an dem Gebläsegehäuse zur Drehung um eine Drehachse getragen ist und in Zusammenwirkung mit dem Gebläsegehäuse einen Förderkanalbereich begrenzt, wobei das Förderrad und das Gebläsegehäuse an ihren einander zugewandten Seiten eine den Förderkanalbereich abschließende Labyrinthdichtungsformation bilden.

Bei der Erfindung wird also das Entweichen des unter Druck im Förderkanalbereich vorhandenen zu fördernden Mediums dadurch erschwert oder verhindert, dass die beiden relativ bezüglich einander gedrehten Baugruppen Förderrad und Gebläsegehäuse zusammen eine Labyrinthdichtungsformation bilden. Dadurch wird ohne dem Erfordernis, gegenseitig aneinander anliegende Dichtflächen elastischer Dichtelemente o. dgl. bereithalten zu müssen, ein vergleichsweise dichter Abschluss des Förderkanalbereichs erreicht.

Dazu ist weiter an einer Baugruppe von Gebläsegehäuse und Förderrad eine um die Drehachse umlaufende Einsenkungsformation vorgesehen, und an der anderen Baugruppe von Gebläsegehäuse und Förderrad ist eine in die Einsenkungsformation eingreifende Vorsprungsformation gebildet. Ein besonders dichter Abschluss kann erlangt werden, wenn die Einsenkungsformation wenigstens bereichsweise nutartig ausgebildet ist. Alternativ oder zusätzlich kann zumindest in Bereichen vorgesehen sein, dass die Einsenkungsformation wenigstens bereichsweise stufenartig ausgebildet ist. Da im Allgemeinen das Gebläsegehäuse dasjenige Bauteil ist, an welchem eine Einsenkung, entweder nutartig oder stufenartig, leichter anbringbar ist, wird gemäß einem weiteren vorteilhaften Aspekt vorgeschlagen, dass die Einsenkungsformation am Gebläsegehäuse gebildet ist und die Vorsprungsformation am Förderrad gebildet ist.

Bei der erfindungsgemäßen Ausgestaltung eines Gebläses wird zur Erhöhung der Dichteffizienz der gegenseiten Abstand des Förderrads und des Gebläsegehäuses in denjenigen Bereichen, in welchen das im Förderkanalbereich vorhandene und unter Druck stehende Medium entweichen könnte, so gering als möglich gehalten. Dies wird jedoch im Allgemeinen durch die sich axial überlappenden Bereiche der Labyrinthdichtungsformation insofern erschwert, als kein direkter Zugang, entweder mechanisch oder optisch oder in sonstiger Weise, zu den mit geringem Abstand zueinander zu positionierenden Oberflächenbereichen vorhanden ist. Es ist daher weiter ein Abstandskontrollbereich vorgesehen in welchem ein Axialrelativlage der Vorsprungsformation bezüglich der Eingriffsformation überprüfbar ist, wobei der Abstandskontrollbereich wenigstens eine in die Einsenkungsformation einmündende und die Ermittlung eines Axialabstandes zwischen einem Einsenkungsgrund der Einsenkungsformation und der diesem Einsenkungsgrund axial gegenüber liegenden Vorsprungsformation zulassende Kontrollöffnung umfasst. Das erfindungsgemäße Gebläse kann weiter so aufgebaut sein, dass die Labyrinthdichtungsformation einen radial außerhalb des Förderkanalbereichs liegenden ersten Dichtungsbereich oder/und einen radial innerhalb des Förderkanatbereichs liegenden zweiten Dichtungsbereich umfasst. Insbesondere wenn sowohl radial innen als auch radial außen jeweilige Dichtbereiche der Labyrinthdichtungsformation vorhanden sind, kann ein sehr effizienter Abschluss des Förderkanalbereichs gegen das Entweichen von zu förderndem Medium, also beispielsweise Verbrennungsluft, erlangt werden.

Die vorliegende Erfindung wird nachfolgend mit Bezug auf die beiliegenden Zeichnungen anhand bevorzugter Ausgestaltungsformen detailliert beschrieben. Es zeigt:
- Fig. 1: eine teilweise im Schnitt dargestellte perspektivische Ansicht eines erfindungsgemäßen Gebläses;
- Fig. 2: eine Axialschnittansicht des in Fig. 1 dargestellten Gebläses;
- Fig. 3: eine der Fig. 1 entsprechende Ansicht einer alternativen Ausgestaltungsart des erfindungsgemäßen Gebläses;
- Fig. 4: eien Axialschnittansicht des in Fig. 3 dargestellten Gebläses.

In den Fig. 1 und 2 ist eine erste Ausgestaltungsform eines Gebläses, allgemein auch Seitenkanalgebläse genannt, mit dem Bezugszeichen 10 bezeichnet. Dieses Gebläse 10 umfasst als wesentliche Komponenten ein Gebläsegehäuse 12 und an einer axialen Seite 14 desselben ein Förderrad 16. Das Förderrad 16 wird durch einen in den Figuren nicht dargestellten Antriebsmotor, beispielsweise Elektromotor, zur Drehung um eine Drehachse A angetrieben. Das Förderrad 16 und das Gebläsegehäuse 12 begrenzen einen im Wesentlichen an der axialen Seite 14 des Gebläsegehäuses 12 vorgesehenen Förderkanalbereich 18. In diesen Förderkanalbereich 18 führt ein Eintrittsbereich, welcher den Eintritt des zu fördernden Mediums, also beispielsweise Luft, ermöglicht. Ferner führt aus dem zu fördernden Bereich ein Austrittsbereich, beispielsweise in Form eines Austrittskanals oder einer Austrittsöffnung 20, heraus, aus welcher Austrittsöffnung 20 das zu fördernde Medium den Förderkanalbereich 18 verlassen kann.

Das im Wesentlichen torusartig aufgebaute und an der dem Gebläsegehäuse 12 zugewandten axialen Seite offene Förderrad 16 weist eine torusartig bzw. ringartig ausgebildete Schale 22 auf, die in Umfangsrichtung um die Drehachse A aufeinander folgend eine Mehrzahl von schräg angestellten Förderschaufeln 24 trägt. Durch die Rotation des Förderrads 16 und die Formgebung des Gebläsegehäuses 12 zur Bereitstellung des Förderkanalbereichs 18 wird erlangt, dass das über den Eintrittsbereich in den Förderkanalbereich 18 gelangende zu fördernde Medium komprimiert wird und unter Druck aus der Austrittsöffnung 20 ausgestoßen wird.

Um das Entweichen von zu förderndem Medium aus dem Förderkanalbereich 18 an ungeeigneten Positionen, insbesondere am Angrenzungsbereich zwischen dem Förderrad 16 und dem Gebläsegehäuse 12, zu vermeiden, ist eine allgemein mit 26 bezeichnete Labyrinthdichtungsformation vorhanden. Diese umfasst in dem in den Fig. 1 und 2 dargestellten Ausgestaltungsbeispiel einen Vorsprungsbereich 28, der am radial äußeren Bereich der Schale 22 des Förderrads 16 vorgesehen ist und axial, d. h. in Richtung der Drehachse A, über das sonstige Niveau des Förderrads 16 hervorsteht. Dieser Vorsprungsbereich 28 ist in Umfangsrichtung um die Drehachse A vorzugsweise durchgehend, also unterbrechungsfrei ausgebildet.

Am Gebläsegehäuse 12 ist an der Seite 14 den Förderkanalbereich 18 umgebend eine hier stufenartig ausgebildete Einsenkungsformation 30 gebildet. Man erkennt in der rechten Hälfte der Fig. 2, dass eine auch der Formgebung bzw. der Erstreckung des Vorsprungsbereichs 28 entsprechende stufenartige Einsenkung gebildet ist, die nach radial innen zum Förderkanalbereich 18 offen ist, nach radial außen aber durch eine Umfangswandung 32 am Gebläsegehäuse 12 begrenzt ist. Diese Umfangswandung 32 des Einsenkungsbereichs 30 und der Vorsprungsbereich 28 am Förderrad 16 liegen einander mit geringem Abstand in radialer Richtung gegenüber. Auch ein in Fig. 1 erkennbarer und den Einsenkungsbereich 30 axial begrenzender Einsenkungsgrund 34 sowie die in axialer Richtung orientierte Stirnseite 36 des Vorsprungsbereichs 28 am Förderrad 16 liegen einander mit geringem Axialabstand gegenüber. Die hier angesprochenen Abstände können im Bereich von einigen Zehntel Millimeter liegen.

Durch das Bereitstellen dieser Labyrinthdichtungsformation 26 wird der Förderkanalbereich 18 nach radial außen hin gegen das ungewünschte Entweichen von darin unter Druck enthaltenem zu förderndem Medium abgedichtet, so dass eine erhöhte Fördereffizienz des so gebildeten Gebläses 10 erlangt werden kann.

Um das Entweichen von zu förderndem Medium an geeigneter Stelle verhindern zu können, ist es weiter vorteilhaft, den Axialabstand zwischen dem Förderrad 16 und dem Gebläsegehäuse 12 bzw. der Seite 14 desselben so gering als möglich zu halten. Um diesen Abstand definiert einstellen zu können, sind bei dem erfindungsgemäßen Gebläse 10 mehrere radial in den Einsenkungsbereich 30 einmündende Kontrollöffnungen 38 vorgesehen. Diese Kontrollöffnungen 38 sind derart ausgestaltet, dass sie bei Betrachtung in radialer Richtung den Einsenkungsgrund 34 erkennen lassen, ebenso wie das axiale Ende des diesem Einsenkungsgrund 34 gegenüber liegenden Vorsprungsbereichs 28. Diese durch optische Messgeräte beispielsweise vornehmbare Kontrolle kann erfassen, wie groß der Axialabstand dieser Bereiche bezüglich einander ist, so dass dadurch auch auf die durch die definierte Ausgestaltung der Bauteile dann bekannte Relativaxiallage des Förderrads 16 bezüglich des Gebläsegehäuses 12 beispielsweise im radial innerhalb des Förderkanalbereichs 18 liegenden Abschnitt geschlossen werden kann. Zur Ausgestaltung dieser Kontrollöffnungen 38 kann ausgeführt werden, dass diese beispielsweise mit etwas größerer Tiefe als der Einsenkungsbereich 30 gebildet werden können und ggf. sogar in den Einsenkungsgrund 34 einmünden können, diesen aber nicht vollständig durchsetzen dürfen, so dass noch ein mit definierter Axiallage vorgesehener Grundbereich 34 von radial außen her betrachtet werden kann. Nach dem Überprüfen und ggf. korrekten Einstellen der Einbaulage des Förderrads 16 am Gebläsegehäuse 10 bzw. auf einer Antriebswelle des nicht dargestellten Antriebsmotors, können diese Kontrollöffnungen 38 dann abgedichtet werden, um auch dort das ungewollte Entweichen von zu förderndem Medium zu verhindern.

Eine weitere erfindungsgemäße Ausgestaltungsform eines Gebläses ist in Fig. 3 dargestellt. Komponenten, welche vorangehend beschriebenen Komponenten hinsichtlich Aufbau bzw. Funktion entsprechen, sind mit dem gleichen Bezugszeichen bezeichnet.

Man erkennt in Fig. 3 und in Fig. 4 zunächst, dass der den Förderkanalbereich 18 außen umgebende bzw. nach radial außen abschließende Einsenkungsbereich 30 nunmehr nutartig ausgebildet ist, d.h. eine um die Drehachse A umlaufende Nut 40 umfasst, die sowohl nach radial außen als auch nach radial innen abgeschlossen ist. In diese Nut 40 greift der nunmehr ggf. leicht nach radial außen versetzt an der Schale 22 des Förderrads 16 ausgebildete Vorsprungsbereich 28 ein. Somit kann durch Vergrößerung der mit geringem Abstand einander gegenüber liegenden Oberflächenbereiche des Förderrads 16 und des Gebläsegehäuses 12 eine weiter verbesserte Dichtfunktion erreicht werden.

Zusätzlich zu dem den Förderkanalbereich 18 radial außen umgebenden bzw. diesen nach radial außen abschließenden Einsenkungsbereich 30 und dem zugeordneten Vorsprungsbereich 28 ist nunmehr am Förderrad 16 radial innerhalb des Förderkanalbereichs 18, d.h. auch radial innerhalb der an der Schale 22 getragenen Förderschaufeln 24, ein ringartig umlaufender und über das allgemeine axiale Niveau des Förderrads 16 vorspringender Vorsprungsbereich 28' gebildet. In Zuordnung zu diesem ist an der Seite 14 des Gebläsegehäuses 12 ein weiterer Einsenkungsbereich 30' in Form einer um die Drehachse A umlaufend ausgebildeten Nut 40' gebildet. Hier bilden also der Einsenkungsbereich 30 und der Vorsprungsbereich 28 einen den Förderkanalbereich 18 radial außen umgebenden bzw. abdichtenden Dichtungsbereich 42 der Labyrinthdichtungsformation 26, während der Einsenkungsbereich 30' und der Vorsprungsbereich 28' einen den Förderkanalbereich 18 nach radial innen hin abschließenden Dichtungsbereich 44 der Labyrinthdichtungsformation 26 bilden. Somit kann der Abschluss des Förderkanalbereichs 18 gegen das ungewünschte Entweichen von unter Druck stehendem und zu förderndem Medium weiter verbessert werden.

Selbstverständlich können auch bei der in den Fig. 3 und 4 gezeigten Ausgestaltungsform die vorangehend bereits angesprochenen nutartigen Kontrollöffnungen 38 vorgesehen werden, die wieder einen seitlichen bzw. radialen Einblick in den Bereich des Einsenkungsgrunds 34 des Einsenkungsbsereichs 30 geben, um auch hier den Axialabstand zwischen diesem Einsenkungsgrund 34 und der gegenüber liegenden axialen Stirnseite 36 der Vorsprungsformation 28 zu ermöglichen. Aufgrund der präzisen Herstellbarkeit des Förderrads 16 einerseits und des Gebläsegehäuses 12 andererseits kann bei korrekter Relativpositionierung des Vorsprungsbereichs 28 in dem Einsenkungsbereich 30 darauf geschlossen werden, dass auch im radial inneren Bereich das Förderrad 16 und das Gebläsegehäuse 12 sich mit dem geeigneten geringen Axialabstand gegenüber liegen.

Es ist selbstverständlich, dass auch bei der in den Fig. 1 und 2 gezeigten Ausgestaltungsform, bei der nur der radial äußere Dichtungsbereich 42 vorhanden ist, ein nutartiger Einsenkungsbereich und diesem zugeordnet der Vorsprungsbereich vorgesehen sein können. Selbstverständlich kann in umgekehrter Art und Weise auch bei der in den Fig. 3 und 4 gezeigten Variante der jeweilige Einsenkungsbereich 30 bzw. 30' mit stufenartiger, also in radialer Richtung einseitig begrenzter Ausgestaltung ausgebildet sein. Diese stufenartige Ausgestaltung könnte grundsätzlich auch derart sein, dass die am Gebläsegehäuse 12 vorgesehene Umfangswandung (in Fig. 2 Umfangswandung 32) eine Außenumfangswandung darstellt, die dann von dem zugeordneten Vorsprungsbereich umgeben ist. Entsprechendes gilt selbstverständlich auch für den Dichtungsbereich 44, welcher den Förderkanalbereich 18 nach radial innen hin dichtend abschließt.

## Patentansprüche

1. Gebläse, insbesondere Verbrennungsluftgebläse für ein Fahrzeugheizgerät, umfassend ein Gebläsegehäuse (12) mit einem Eintrittsbereich und einem Austrittsbereich (20) für das zu fördernde Medium sowie ein Förderrad (16) mit einer Förderschaufelanordnung (24), wobei das Förderrad (16) an dem Gebläsegehäuse (12) zur Drehung um eine Drehachse (A) getragen ist und in Zusammenwirkung mit dem Gebläsegehäuse (12) einen Förderkanalbereich (18) begrenzt, wobei das Förderrad (16) und das Gebläsegehäuse (12) an ihren einander zugewandten Seiten eine den Förderkanalbereich (16) abschließende Labyrinthdichtungsformation (26) bilden, wobei
an einer Baugruppe (12) von Gebläsegehäuse (12) und Förderrad (16) eine um die Drehachse (A) umlaufende Einsenkungsformation (30, 30') vorgesehen ist und an der anderen Baugruppe (16) von Gebläsegehäuse (12) und Förderrad (16) eine in die Einsenkungsformation (30, 30') eingreifende Vorsprungsformation (28, 28') gebildet ist,
**dadurch gekennzeichnet, dass** ein Abstandskontrollbereich (38) vorgesehen ist, in welchem ein Axialrelativlage der Vorsprungsformation (28) bezüglich der Eingriffsformation (30) überprüfbar ist,
wobei der Abstandskontrollbereich (38) wenigstens eine in die Einsenkungsformation (30) einmündende und die Ermittlung eines Axialabstandes zwischen einem Einsenkungsgrund (34) der Einsenkungsformation (30) und der diesem Einsenkungsgrund (34) axial gegenüber liegenden Vorsprungsformation (28) zulassende Kontrollöffnung (38) umfasst.

2. Gebläse nach Anspruch 1,
**dadurch gekennzeichnet, dass** die Einsenkungsformation (30') wenigstens bereichsweise nutartig ausgebildet ist.

3. Gebläse nach Anspruch 1 oder 2,
**dadurch gekennzeichnet, dass** die Einsenkungsformation (30) wenigstens bereichsweise stufenartig ausgebildet ist.

4. Gebläse nach einem der Ansprüche 1 bis 3,
**dadurch gekennzeichnet, dass** die Einsenkungsformation (30, 30') am Gebläsegehäuse (12) gebildet ist und die Vorsprungsformation (28, 28') am Förderrad (16) gebildet ist.

5. Gebläse nach einem der Ansprüche 1 bis 4,
**dadurch gekennzeichnet, dass** die Labyrinthdichtungsformation (26) einen radial außerhalb des Förderkanalbereichs (18) liegenden ersten Dichtungsbereich (42) oder/und einen radial innerhalb des Förderkanalbereichs (18) liegenden zweiten Dichtungsbereich (44) umfasst.

## Claims

1. A fan, in particular a combustion air fan for a vehicle heating appliance, comprising a fan housing (12) with an inlet zone and an outlet zone (20) for the medium to be conveyed, and also an impeller (16) with an impeller blade assembly (24), wherein the impeller (16) is mounted on the fan housing (12) for rotation about an axis of rotation (A) and in co-operation with the fan housing (12) delimits a conveying duct zone (18), wherein on their sides facing one another the impeller (16) and the fan housing (12) form a labyrinth seal formation (26) sealing the conveying duct zone (16) [sic], wherein a recessed formation (30,30') extending around the axis of rotation (A) is provided on a sub-assembly (12) of the fan housing (12) and the impeller (16), and on the other sub-assembly (16) of the fan housing (12) and the impeller (16) there is formed a projecting formation (28,28') engaging into the recessed formation (30,30'), **characterised in that** a spacing control zone (38) is provided, in which an axial relative position of the projecting formation (28) in relation to the recessed formation (30) can be inspected, wherein the spacing control zone (38) comprises at least one control opening (38) opening into the recessed formation (30) and which makes it possible to determine an axial spacing between a recessed base (34) of the recessed formation (30) and the projecting formation (28) situated axial opposite this recessed base (34).

2. A fan according to Claim 1, **characterised in that** the recessed formation (30') is formed groove-like at least in zones.

3. A filter fan according to Claim 1 or 2, **characterised in that** the recessed formation (30) is formed step-like at least in zones.

4. A fan according to any one of Claims 1 to 3, **characterised in that** the recessed formation (30,30') is formed on the fan housing (12) and the projecting formation (28,28') is formed on the impeller (16).

5. A fan according to any one of Claims 1 to 4, **characterised in that** the labyrinth seal formation (26) comprises a first sealing zone (42) situated radially outside of the conveying duct zone (18) and/or a second sealing zone (44) situated radially inside of the conveying duct zone (18).

## Revendications

1. Soufflante, en particulier soufflante pour air de combustion d'un appareil de chauffage de véhicule automobile, comprenant un logement de soufflante (12) avec une zone d'entrée (12) et une zone de sortie (20) pour l'agent à acheminer ainsi qu'une roue de soufflage (16) comportant un agencement de pales de soufflage (24), la roue de soufflage (16) étant portée sur le logement de soufflante (12) pour la rotation autour d'un axe de rotation (A) et en collaboration avec le logement de soufflante (12) délimitant une zone de canal de soufflage (18), la roue de soufflage (16) et le logement de soufflante (12) formant sur leurs côtés en regard l'un de l'autre un ensemble de joint d'étanchéité à labyrinthe obturant la zone du canal de soufflage (16), un ensemble de rainure (30,30') circulaire étant prévu, sur un sous-groupe (12) du logement de soufflante (12) et de la roue de soufflage, autour de l'axe de rotation (A) et une saillie (28,28') s'engageant dans l'ensemble de rainure (30,30') étant formée sur l'autre sous-groupe (16) du logement de soufflante (12) et de la roue de soufflage (16),
**caractérisée en ce qu'**il est prévu une zone de contrôle de distance (38) dans laquelle une position axiale relative de la saillie peut être vérifiée par rapport à l'ensemble de rainure (30), la zone de contrôle de distance (38) comprenant au moins une ouverture de contrôle (38) débouchant dans l'ensemble de rainure (30) et permettant de déterminer une distance axiale entre un fond de rainure (34) de l'ensemble de rainure (30) et l'ensemble de saillie située axialement en regard de ce fond de rainure (34).

2. Soufflante selon la revendication 1,
**caractérisée en ce que** l'ensemble de rainure (30') est conçu au moins partiellement sous la forme d'une gorge.

3. Soufflante selon la revendication 1 ou 2,
**caractérisée en ce que** l'ensemble de rainure (30) est conçu au moins partiellement sous la forme de gradins.

4. Soufflante selon l'une des revendications 1 à 3,
**caractérisée en ce que** l'ensemble de rainure (30,30') est formé sur le logement de soufflante (12) et l'ensemble de saillie (28,28') est formé sur la roue de soufflage (16).

5. Soufflante selon l'une des revendications 1 à 4,
**caractérisée en ce que** l'ensemble de joint d'étanchéité à labyrinthe (26) comprend une première zone d'étanchéité (42) située radialement à l'extérieur de la zone du canal de soufflage ou/et une seconde zone d'étanchéité (44) située radialement à l'intérieur de la zone du canal de soufflage (18).
